# EUROPÄISCHE PATENTANMELDUNG

(11) **EP 3 988 005 A1**
(43) Veröffentlichungstag der Anmeldung: **27.04.2022**
(21) Anmeldenummer: 21202058.0
(22) Anmeldetag: 12.10.2021
(51) Int. Cl.: A47L 23/20, D06F 59/00

(54) **TROCKENVORRICHTUNG**

(30) Priorität: 21.10.2020 AT 509032020
(71) Anmelder: Jannach, Helmut, 8045 Graz (AT)
(72) Erfinder: Jannach, Helmut, 8045 Graz (AT)
(74) Vertreter: Puchberger & Partner Patentanwälte

(57) **Zusammenfassung**

Trockenvorrichtung, bevorzugt für Kleidungsstücke und Ausrüstungsgegenstände wie Handschuhe, Schuhe, Stiefel, Gürtel und dergleichen, welche ein Montagepaneel (1) und auf diesem angeordnete elektrisch beheizte Trockenbügel (2) aufweist, die sich jeweils vom oberen Rand (3) bis zum unteren Rand (4) des Montagepaneels (1) erstrecken, wobei das Montagepaneel (1) eine Vorderwand (5) und am unteren Rand (4) und oberen Rand (3) davon abgewinkelt obere und untere Wandelemente (6, 7) aufweist und wobei in diesen Wandelementen (6, 7) Aufnahmelöcher (9, 10) zur Aufnahme der beidseitigen Endstücke (11, 12) der Trockenbügel (2) vorgesehen sind.

## Beschreibung

Die Erfindung betrifft eine Trockenvorrichtung, bevorzugt für Kleidungsstücke und Ausrüstungsgegenstände wie Handschuhe, Schuhe, Stiefel und Gürtel und dergleichen, welche ein Montagepaneel und auf dieser angeordnete elektrisch beheizte Trockenbügel aufweist.

Derartige Trockenvorrichtungen werden zum Trocknen von Kleidungsstücken und Ausrüstungsgegenständen vorgesehen und sind beispielsweise bei Feuerwehren, Rettungsorganisationen, Bergwerken, Baustellen und auch bei Schiställen in Verwendung.

Bei elektrisch beheizten Trockenvorrichtungen ist es bekannt, Trockenbügel in Form von Rohrschlangen vorzusehen, die vertikal auf Paneelen oder an einer Wand oder Trägerstruktur befestigt sind.

Ein wesentliches Kriterium für die Funktionsweise derartiger Trockenvorrichtungen ist, dass sie sehr robust ausgeführt sein müssen, um den Belastungen des täglichen Gebrauchs standzuhalten. Bei der Anordnung von Paneelen war es bisher notwendig, die Trockenbügel an ihren Enden mit den Paneelen zu verschweißen, um einen sicheren Halt zu gewährleisten. Das Einschweißen von Rohren in Bleche ist arbeitsaufwendig und erfordert hohe Sachkenntnis.

Aufgabe der vorliegenden Erfindung ist es, eine funktionssichere Konstruktion vorzusehen, die rasch und möglichst kostensparend aufgebaut werden kann und dabei die notwendige Festigkeit aufweist, um im harten Alltag stabil zu sein.

Die Erfindung ist dadurch gekennzeichnet, dass das Montagepaneel eine Vorderwand und am unteren und oberen Rand davon abgewinkelt obere und untere Wandelemente aufweist und dass in diesen Wandelementen Aufnahmelöcher zur Aufnahme der beidseitigen Endstücke der Trockenbügel vorgesehen sind.

Im Folgenden wird die Erfindung anhand der Zeichnungen näher erläutert.
Figur 1 ist eine Schrägansicht der Trockenvorrichtung von vorne.
Figur 2a ist die Schrägaufsicht von hinten.
Figur 2b zeigt die abgebrochene Rückenansicht eines Montagepaneels mit teilweiser Abdeckung.
Figur 3 ist ein abgebrochener Längsschnitt und zeigt die Befestigung eines Trockenbügels im Montagepaneel.

Gemäß Figur 1 umfasst die Erfindung eine Trockenvorrichtung, die ein Montagepaneel 1 und auf diesem angeordnete elektrisch beheizte Trockenbügel 2 aufweist. Die Trockenbügel 2 erstrecken sich vom oberen Rand 3 bis zum unteren Rand 4 des Montagepaneels 1.

Das Montagepaneel 1 weist eine Vorderwand 5 und am unteren Rand 4 und oberen Rand 3 davon abgewinkelt obere und untere Wandelemente 6, 7 auf. Seitlich ist das Montagepaneel 1 durch die Seitenwände 8 abgeschlossen.

Das Montagepaneel 1 mit den Trockenbügeln 2 kann beispielsweise an einer Wand oder an einer sonstigen Tragkonstruktion befestigt werden, die hier nicht dargestellt ist.

Die oberen und unteren Wandelemente 6, 7 (siehe Fig. 3) weisen Aufnahmelöcher 9, 10 zur Aufnahme von beidseitigen Endstücken 11, 12 der Trockenbügel 2 auf. Die oberen Aufnahmelöcher 9 sind in dem oberen Wandelement 6 angeordnet und nehmen die oberen Endstücke 11 der Trockenbügel 2 auf. Am unteren Rand 4 nehmen die unteren Aufnahmelöcher 10 die unteren Endstücke 12 der Trockenbügel 2 auf.

Wie in Figur 1 zu sehen ist, weisen die Trockenbügel 2 in bekannter Weise nach vorne abgebogene Bügelabschnitte 13 und an der Vorderwand 5 anliegende Abschnitte 14 auf.

Die Figur 2a zeigt die Rückseite der Trockenvorrichtung. Die oberen Endstücke 11 der Trockenbügel 2 ragen durch die oberen Aufnahmelöcher 9 durch das obere Wandelement 6 hindurch. Durch die oberen Endstücke 11 sind die elektrischen Leitungen eingezogen, nämlich die elektrischen Zuleitungen 15 und die Heizleitungen 16.

Die Trockenbügel 2 sind im Bereich der anliegenden Abschnitte 14 mittels Befestigungselementen 17 mit der Vorderwand 5 verbunden, um eine dauerhafte Befestigung zu gewährleisten. Die Befestigungselemente 17 können als Schraubbolzen beispielsweise an den anliegenden Abschnitten 14 angeschweißt sein oder mittels Schellenverbindungen verbunden sein.

Die elektrischen Leitungen 15, 16 sind in einem Stromanschlusskasten 18 zusammengefasst und der Stromanschlusskasten 18 und dessen elektrische Leitungen werden von einem zentralen Stromanschluss 19 mit Elektrizität gespeist.

Die Figur 3 zeigt einen Längsschnitt durch das Montagepaneel 1 in abgebrochener Darstellung. Sie zeigt deutlich ein erfindungswesentliches Merkmal, dass im oberen Wandelement 6 ein oberes Aufnahmeloch 9 vorgesehen ist, welches erlaubt, das obere Endstück 11 in das Montagepaneel 1 einzuhängen. Das obere Endstück 11 wird mittels Klemmvorrichtung 20 fixiert, sodass es aus dem oberen Aufnahmeloch 9 nicht herausrutschen kann.

Bei der Montage der Trockenvorrichtung kann beispielsweise auf einfache Weise zuerst das untere Endstück 12 in das zugehörige untere Aufnahmeloch 10 eingeführt und danach das obere Endstück 11 in das obere Aufnahmeloch 9 eingehängt werden. Die elektrische Zuleitung 15 und die Heizleitung 16 können vorher leicht durch das obere Aufnahmeloch 9 eingefädelt werden.

Zum Fixieren wird die Klemmvorrichtung 20 z. B. in Form einer Rohrschelle am oberen Endstück 11 befestigt, wie dies in der Figur 3 dargestellt ist. Die Montage ist dadurch erleichtert, dass der Trockenbügel 2 in Hinblick auf die mehreren abgebogenen Bügelabschnitte 13 in der Längsrichtung flexibel sind, sodass das Einhängen leicht erfolgen kann.

Die Befestigungselemente 17 sind hier Schraubbolzen, die mit den anliegenden Abschnitten 14 des Trockenbügels 2 beispielsweise durch Schweißen verbunden sind. Die Schraubbolzen können durch zugeordnete Löcher in der Vorderwand 5 des Montagepaneels 1 durchgesteckt und von der Rückseite mit einer Mutter festgeschraubt werden. Die Anordnung von jeweils zwei Befestigungselementen 17 pro anliegendem Abschnitt ist nur beispielsweise. Es kann auch ein einziges Befestigungselement 17 pro anliegender Abschnitt 14 oder auch ein Befestigungselement für jeden zweiten anliegenden Abschnitt 14 genügen.

Die Figur 2b zeigt abgebrochen die Rückenansicht des Montagepaneels 1 mit der Anordnung einer teilweisen Abdeckung 21 der Rückseite des Montagepaneels 1, um die elektrischen Anschlüsse abzudecken und vor unbefugtem Zugriff zu schützen. Es ist auch möglich, die gesamte Rückseite des Montagepaneels 1 zu verkleiden, was sinnvoll sein kann, wenn die Trockenvorrichtung nicht an einer geschlossenen Wand sondern an einem Befestigungsgestell angeordnet ist.

### Bezugszeichenliste

- 1.: Montagepaneel
- 2.: Trockenbügel
- 3.: Oberer Rand
- 4.: Unterer Rand
- 5.: Vorderwand
- 6.: Obere Wandelemente
- 7.: Untere Wandelemente
- 8.: Seitenwände
- 9.: Obere Aufnahmelöcher
- 10.: Untere Aufnahmelöcher
- 11.: Obere Endstücke
- 12.: Untere Endstücke
- 13.: Abgebogener Bügelabschnitt
- 14.: Anliegende Abschnitte
- 15.: Elektrische Zuleitung
- 16.: Heizleitung
- 17.: Befestigungselemente
- 18.: Stromanschlusskasten
- 19.: Stromanschluss
- 20.: Klemmvorrichtung
- 21.: Abdeckung

## Patentansprüche

1. Trockenvorrichtung, bevorzugt für Kleidungsstücke und Ausrüstungsgegenstände wie Handschuhe, Schuhe, Stiefel, Gürtel und dergleichen, welche ein Montagepaneel (1) und auf diesem angeordnete elektrisch beheizte Trockenbügel (2) aufweist, die sich jeweils vom oberen Rand (3) bis zum unteren Rand (4) des Montagepaneels (1) erstrecken, **dadurch gekennzeichnet, dass** das Montagepaneel (1) eine Vorderwand (5) und am unteren Rand (4) und oberen Rand (3) davon abgewinkelt obere und untere Wandelemente (6, 7) aufweist und dass in diesen Wandelementen (6, 7) Aufnahmelöcher (9, 10) zur Aufnahme der beidseitigen Endstücke (11, 12) der Trockenbügel (2) vorgesehen sind.

2. Trockenvorrichtung nach Anspruch 1, **dadurch gekennzeichnet, dass** die oberen Endstücke (11) mittels Klemmvorrichtung (20) in den zugehörigen oberen Aufnahmelöchern (9) gehalten sind.

3. Trockenvorrichtung nach Anspruch 2, **dadurch gekennzeichnet, dass** die Klemmvorrichtung (20) eine Rohrschelle ist.

4. Trockenvorrichtung nach einem der Ansprüche 1 bis 3, **dadurch gekennzeichnet, dass** das obere Endstück (11) zur Aufnahme der elektrischen Zuleitung (15) und der Heizleitung (16) eingerichtet ist und die Zuleitungen in einen Stromanschlusskasten (18) geführt sind.

5. Trockenvorrichtung nach einem der Ansprüche 1 bis 4, **dadurch gekennzeichnet, dass** die Trockenbügel (2) Stahlrohre sind, die über ihre Länge zumindest einen abgebogenen Bügelabschnitt (13) verfügen und eine Elastizität aufweisen, die zum Einhängen der oberen und unteren Endstücke (11, 12) in die oberen und unteren Aufnahmelöcher (9, 10) ausreichend ist.

6. Trockenvorrichtung nach einem der Ansprüche 1 bis 5, **dadurch gekennzeichnet, dass** die Trockenbügel (2) entlang ihrer an der Vorderwand (5) anliegenden Abschnitte (14) an der Vorderwand (5) mittels Befestigungselementen (17) befestigt sind.

7. Trockenvorrichtung nach einem der Ansprüche 1 bis 6, **dadurch gekennzeichnet, dass** die Rückseite zumindest teilweise von einer Abdeckung (21) abgedeckt ist.
